# EUROPÄISCHE PATENTSCHRIFT

(11) **EP 1 173 371 B1**
(45) Veröffentlichungstag und Bekanntmachung des Hinweises auf die Patenterteilung: **03.09.2003**
(21) Anmeldenummer: 00906337.1
(22) Anmeldetag: 17.02.2000
(51) Int. Cl.: B65D 85/10, B65D 5/42

(54) **GEBINDEPACKUNG FÜR ZIGARETTEN**
UNITARY PACKAGE FOR CIGARETTES
EMBALLAGE POUR CIGARETTES

(30) Priorität: 26.04.1999 DE 19918687
(43) Veröffentlichungstag der Anmeldung: 23.01.2002
(73) Patentinhaber: Focke & Co. (GmbH & Co.), 27283 Verden (DE)
(72) Erfinder: FOCKE, Heinz, D-27283 Verden (DE); KÖSTER, Johann, D-27283 Verden (DE)
(74) Vertreter: Bolte, Erich, Dipl.-Ing.
(86) Internationale Anmeldenummer: EP0001285
(87) Internationale Veröffentlichungsnummer: WO00064784

(56) Entgegenhaltungen:
- EP-A- 0 835 748
- DE-A- 19 919 927
- GB-A- 1 452 443
- US-A- 3 591 069
- US-A- 5 207 326

## Beschreibung

Die Erfindung betrifft eine Gebindepackung für Zigarettenpackungen des Typs Klappschachtel - sogenannte Zigarettenstange - Gebindepackung für Zigarettenpackungen des Typs Klappschachtel - sogenannte Zigarettenstange -, bei der eine Packungsgruppe von einem Gebindezuschnitt aus dünnem Karton, Papier oder Folie umgeben ist unter Bildung einer großflächigen Vorderwand einer entsprechenden Rückwand, Seitenwänden und Stirnwänden, wobei im Bereich der großflächigen Vorderwand eine Öffnung bzw. ein Fenster gebildet ist, welches Teilbereiche des Packungsinhalts erkennen lässt und wobei die an der Vorderwand anliegende Zigarettenpackungen mit ihrer Frontseite der Vorderwand zugekehrt sind.

Eine solche Zigarettenstange mit einem frontseitigen "Fenster" ist bekannt durch die DE 199 19 927 A1. Bei dieser Gebindepackung geht es darum, ein graphisches Kennzeichen an der Frontseite der Zigarettenpackung nach außen sichtbar zu machen. Das an der Vorderwand der Zigarettenstange angebrachte Fenster hat die Kontur des graphischen Kennzeichens und entspricht in den Abmessungen etwa der Breite der betreffenden Zigarettenpackung.

Der Erfindung liegt die Aufgabe zugrunde, eine Gebindepackung für Zigaretten, also Zigarettenstange, so auszubilden, dass ohne drucktechnische Maßnahmen anhand des äußeren Erscheinungsbildes der Zigarettenstange eine inhaltliche Zuordnung möglich ist.

Zur Lösung dieser Aufgaben ist die erfindungsgemäße Gebindepackung durch folgende Merkmale gekennzeichnet:
a) die Zigarettenpackungen, nämlich Klappschachteln, weisen frontseitig ein Fenster auf, welches durch teilweise im Abstand voneinander angeordneten Schließkanten begrenzt ist,
b) das im Bereich der Vorderwand des Gebindezuschnitts angeordnete Fenster ist in Längsrichtung der Vorderwand so bemessen, dass ein Teilbereich der Vorderseite einer Zigarettenpackung in voller Breite und darüber hinaus Teilbereiche von zwei benachbarten Zigarettenpackungen sichtbar sind, vorzugsweise etwa die halbe Breite der benachbarten Zigarettenpackungen,
c) die geometrische Form des Fensters in der Vorderwand entspricht der Form des Fensters einer Zigarettenpackung nämlich Klappschachtel.

Doppelte Identifizierungsmöglichkeit ist dann gegeben, wenn das erfindungsgemäß ausgebildete Fenster so positioniert ist, dass ein Teilbereich der Vorderwand und des Schachtelteils der Zigarettenpackung durch das Fenster sichtbar ist.

Weitere Einzelheiten und Merkmale der Gebindepackung werden nachfolgend anhand von Ausführungsbeispielen näher erläutert. Bei den in den Figuren 1-5 dargestellten Ausführungsbeispielen handelt es sich nicht um Ausfühungsbeispiele der Erfindung sondern um Beispiele, die das Verständnis der Erfindung erleichtern.
- Fig. 1: eine Gebindepackung für Zigaretten in perspektivischer Ansicht,
- Fig. 2: die Packung gemäß Fig. 1 in Frontansicht,
- Fig. 3: eine Einzelheit der Packung gemäß Fig. 1 und Fig. 2 im Horizontalschnitt der Schnittebene III der Fig. 2, in vergrößertem Maßstab,
- Fig. 4: eine Einzelheit entsprechend Fig. 3 eines anderen Ausführungsbeispiels,
- Fig. 5: einen ausgebreiteten Zuschnitt für eine Gebindepackung gemäß Fig. 1 bis Fig. 3,
- Fig. 6: eine Vorderansicht einer Gebindepackung mit besonderer Gestaltung eines Fensters gemäß der Erfindung.
- Fig. 7: eine Darstellung entsprechend Fig. 6 für eine weitere Ausführungsform der Gebindepackung gemäß der Erfindung.

Es geht um die Gestaltung von Gebindepackungen für Zigaretten, sogenannte Zigarettenstangen. Eine Packungsgruppe 10 aus üblicherweise zehn Zigarettenpackungen 11 ist als Inhalt der Gebindepackung in zwei Packungsreihen 12, 13 positioniert. Die Relativstellung ist so gewählt, dass die Zigarettenpackungen der beiden Packungsreihen 12, 13 mit einer Vorderseite 14 und einer Rückseite 15 aneinander liegen.

Die Packungsgruppe 10 ist zur Bildung der Gebindepackung von einem Gebindezuschnitt 16 umgeben. Dieser kann aus geeignetem Verpackungsmaterial bestehen, wie Papier oder Folie. Bei den in den Zeichnungen dargestellten, bevorzugten Ausführungsbeispielen besteht der Gebindezuschnitt 16 aus (dünnem) Karton.

Der Gebindezuschnitt 16 umgibt die Packungsgruppe 10 allseitig. Der Gebindezuschnitt 16 bildet demnach eine großflächige Vorderwand 17, eine entsprechend großflächige Rückwand 18, schmalere, langgestreckte Seitenwände 19, 20 und Stirnwände 21, 22. Letztere bestehen aus besonders ausgebildeten Stirnwandlappen, und zwar Innenlappen 23, 24 und einem äußeren Decklappen 25, der jeweils an die freien, schmalen Seiten der Vorderwand 17 anschließt. Die Rückwand 18 ist darüber hinaus mit einem Verbindungsstreifen 26 versehen, der mit einem innenseitigen Randstreifen der Seitenwand 19 durch Klebung verbunden ist.

Mindestens eine großflächige Wand des Gebindezuschnitts 16, nämlich insbesondere die Vorderwand 17, ist mit einem Fenster 27 versehen. Es handelt sich dabei um eine Ausnehmung bzw. Ausstanzung, die mittig in der rechteckigen Vorderwand 17 positioniert ist. Das Fenster 27 ist länglich ausgebildet entsprechend der geometrischen Gestalt der Vorderwand 17. Bei dem Ausführungsbeispiel gemäß Fig. 1 bis Fig. 3 ist das Fenster 27 parallelogrammförmig ausgestaltet, nämlich mit zwei parallelen Längskanten 28 und schräggerichteten, ebenfalls parallelen Querkanten 29. Die Längskanten 28 laufen parallel und mit vorzugsweise gleichen Abständen von benachbarten Faltkanten 30, 31 der Vorderwand 17.

Das Fenster 27 läßt einen Teilbereich des Packungsinhalts, nämlich der Packungsgruppe 10, von außen erkennen. Bei dem gezeigten Ausführungsbeispiel sind drei mittlere, nebeneinanderliegende Zigarettenpackungen 11 erkennbar, und zwar deren Vorderseite 14. Das Fenster 27 ist so positioniert, dass bei Zigarettenpackungen 11 des Typs Klappschachtel, wie in den Zeichnungen dargestellt, ein vorderseitiger Teilbereich eines Deckels 32 und eines Schachtelteils 33 erkennbar sind und damit die wichtigsten Einzelheiten zur Identifizierung des Packungstyps bzw. der Marke.

Deckel 32 und Schachtelteil 33 sind in den einander zugekehrten Bereichen durch eine (untere) Schließkante 34 des Deckels und eine (obere) Gegenschließkante 35 des Schachtelteils 33 begrenzt. Bei den gezeigten Beispielen sind die beiden Schließkanten 34, 35 teilweise in einem Abstand voneinander angeordnet, so dass frontseitig eine Öffnung bzw. ein Fenster gebildet ist, in dessen Bereich ein innenseitiger Kragen 36 freiliegt, also von außen erkennbar ist. Die Gestaltung der Ausnehmung bzw. des Fensters der einzelnen Klappschachtel ist durch das Fenster 27 hinsichtlich einer mittigen Zigarettenpackung 11 komplett und hinsichtlich benachbarter Zigarettenpackungen 11 teilweise, nämlich etwa hälftig, sichtbar. Auch ist erkennbar, dass es sich beispielsweise bei dem Ausführungsbeispiel der Fig. 1 und 2 um Klappschachteln mit aufrechten Rundkanten 37, 38 handelt.

Das Fenster 27 kann offen sein, insbesondere bei Gebindepackungen mit einer Außenumhüllung 39 aus klarsichtiger Folie. Wenn diese fehlt, ist zweckmäßigerweise das Fenster 27 mit einer durchsichtigen inneren Abdeckung versehen, nämlich mit einem Folienzuschnitt 40 aus durchsichtigem Material. Der Folienzuschnitt 40 ist innenseitig ringsherum mit einem Randbereich an der Vorderwand 17 befestigt, zum Beispiel durch Klebung.

Das Fenster 27 kann unterschiedliche Konturen und Abmessungen aufweisen, letztere ist jedoch so bemessen, dass die Formstabilität der Packung nicht beeinträchtigt ist. Bei dem Ausführungsbeispiel gemäß der Erfindung (Fig. 6 und 7) ist die geometrische Gestalt des schmalen, streifenförmigen Fensters 27 an die geometrische Gestalt der Vorderseite 14 der Zigarettenpackung 11 angepasst, nämlich an die Form der Ausnehmung bzw. des Fensters zwischen den Schließkanten 34 und Gegenschließkanten 35. Bei dem Ausführungsbeispiel der Fig. 6 ist die Schließkante 34 geradlinig und die Gegenschließkante des Schachtelteils 33 abgewinkelt ausgebildet. Entsprechende Kontur weist das Fenster 27 auf.

Bei dem Ausführungsbeispiel der Fig. 7 ist ein von den Schließkanten 34, 35 begrenztes Sichtfeld des Kragens 36 besonders gestaltet. Diese Form findet sich wieder im Fenster 27 des Gebindezuschnitts 16. Anhand des Fensters 27 und damit anhand einer äußeren Markierung des Gebindezuschnitts 16 ist demnach die Gestalt der Zigarettenpackung 11 erkennbar.

### Bezugszeichenliste

- 10: Packungsgruppe
- 11: Zigarettenpackung
- 12: Packungsreihe
- 13: Packungsreihe
- 14: Vorderseite
- 15: Rückseite
- 16: Gebindezuschnitt
- 17: Vorderwand
- 18: Rückwand
- 19: Seitenwand
- 20: Seitenwand
- 21: Stirnwand
- 22: Stirnwand
- 23: Innenlappen
- 24: Innenlappen
- 25: Decklappen
- 26: Verbindungsstreifen
- 27: Fenster
- 28: Längskante
- 29: Querkante
- 30: Faltkante
- 31: Faltkante
- 32: Deckel
- 33: Schachtelteil
- 34: Schließkante
- 35: Gegenschließkante
- 36: Kragen
- 37: Rundkante
- 38: Rundkante
- 39: Außenumhüllung
- 40: Folienzuschnitt

## Patentansprüche

1. Gebindepackung für Zigarettenpackungen (11) des Typs Klappschachtel - sogenannte Zigarettenstange-, bei der eine Packungsgruppe (10) von einem Gebindezuschnitt (16) aus dünnem Karton, Papier oder Folie umgeben ist unter Bildung einer großflächigen Vorderwand (17), einer entsprechenden Rückwand (18), Seitenwänden (19, 20) und Stirnwänden (21, 22), wobei im Bereich der großflächigen Vorderwand eine Öffnung bzw. ein Fenster (27) gebildet ist, welches Teilbereiche des Packungsinhalts erkennen lässt und wobei die an der Vorderwand (17) anliegende Zigarettenpackungen (11) mit ihrer Frontseite der Vorderwand (17) zugekehrt, sind **gekennzeichnet durch** folgende Merkmale:
a) die Zigarettenpackungen (11), nämlich Klappschachteln, weisen frontseitig ein Fenster auf, welches **durch** teilweise im Abstand voneinander angeordnete Schließkanten (34, 35) begrenzt ist,
b) das im Bereich der Vorderwand (17) des Gebindezuschnitts (16) angeordnete Fenster (27) ist in Längsrichtung der Vorderwand (17) so bemessen, dass ein Teilbereich der Vorderseite (17) einer Zigarettenpackung (11) in voller Breite und darüber hinaus Teilbereiche von zwei benachbarten Zigarettenpackungen (11) sichtbar sind, vorzugsweise etwa die halbe Breite der benachbarten Zigarettenpackungen (11),
c) die geometrische Form des Fensters (27) in der Vorderwand (17) entspricht der Form des Fensters einer Zigarettenpackung (11), nämlich Klappschachtel.

2. Gebindepackung nach Anspruch 1, **dadurch gekennzeichnet, dass** das Fenster (27) aufgrund der Abmessung und Positionierung im Bereich der Vorderwand (17) einen vorderseitigen Teilbereich eines Deckels (32) und eines Schachtelteils (33) von Zigarettenpackungen (11) des Typs Klappschachtel sichtbar macht.

3. Gebindepackung nach Anspruch 1 oder 2, **dadurch gekennzeichnet, dass** das Fenster (27) mit einer innenseitig angebrachten, durchsichtigen Abdeckung versehen ist, insbesondere mit einem an der Innenseite der Vorderwand (17) angebrachten Folienzuschnitt (40), der das Fenster (27) vollständig abdeckt.

## Claims

1. Multipack for cigarette packs (11) of the hinge-lid-box type - so-called cigarette multipack - in the case of which a pack group (10) is enclosed by a multipack blank (16), made of thin cardboard, paper or film, to form a large-surface-area front wall (17), a corresponding rear wall (18), side walls (19, 20) and end walls (21, 22), it being the case that an opening or a window (27) is formed in the region of the large-surface-area front wall, sub-regions of the pack contents being visible through this opening or window, and that the cigarette packs (11) which butt against the front wall (17) have their front side directed towards the front wall (17), **characterized by** the following features:
a) the cigarette packs (11), namely hinge-lid boxes, have a window on the front, which is bounded by partially spaced-apart closing edges (34, 35),
b) the window (27), which is arranged in the region of the front wall (17) of the multipack blank (16), is dimensioned in the longitudinal direction of the front wall (17) such that a sub-region of the front side (17) of one cigarette pack (11) is visible over the full width and sub-regions of two adjacent cigarette packs (11) are also visible, preferably approximately half the width of the adjacent cigarette packs (11),
c) the geometrical shape of the window (27) in the front wall (17) corresponds to the shape of the window of a cigarette pack (11), namely hinge-lid box.

2. Multipack according to Claim 1, **characterized in that** the window (27), on account of the dimensioning and positioning in the region of the front wall (17), renders visible a front sub-region of a lid (32) and of a box part (33) of cigarette packs (11) of the hinge-lid-box type.

3. Multipack according to Claim 1 or 2, **characterized in that** the window (27) is provided with a transparent covering fitted on the inside, in particular with a film blank (40) which is fitted on the inside of the front wall (17) and covers the window (27) to the full extent.

## Revendications

1. Paquet de groupement pour paquets de cigarettes (11) du type boîte à couvercle basculant, dit cartouche de cigarettes, dans lequel un groupe de paquets (10) est entouré d'une découpe de groupement (16) en carton mince, papier ou feuille avec formation d'une paroi avant de grande surface (17), d'une paroi arrière correspondante (18), de parois latérales (19, 20) et de paroi frontales (21, 22), dans la zone de la paroi avant de grande surface étant formée une ouverture ou fenêtre (27) qui laisse voir des parties du contenu du paquet, et les paquets de cigarettes (11) appuyés sur la paroi avant (17) ayant leur côté frontal dirigé vers cette paroi (17), **caractérisé par** les caractéristiques suivantes :
a) les paquets de cigarettes (11), à savoir des boîtes à couvercle basculant, présentent frontalement une fenêtre qui est limitée par des bords de fermeture (34, 35) placés en partie à distance l'un de l'autre,
b) la fenêtre (27) située dans la zone de la paroi avant (17) de la découpe de groupement (16) est dimensionnée dans la direction longitudinale de la paroi avant (17) de façon qu'une partie du côté avant (14) d'un paquet de cigarettes (11) soit visible sur toute sa largeur et en outre, des parties de deux paquets de cigarettes (11) voisins, de préférence à peu près la moitié de la largeur de ceux-ci, soient visibles,
c) la forme géométrique de la fenêtre (27) de la paroi avant (17) correspond à la forme de la fenêtre d'un paquet de cigarettes (11), à savoir d'une boîte à couvercle basculant.

2. Paquet de groupement selon la revendication 1, **caractérisé par le fait que** la fenêtre (27), en raison de sa dimension et de son positionnement dans la zone de la paroi avant (17), rend visible une partie côté avant d'un couvercle (32) et d'une partie boîte (33) de paquets de cigarettes (11) du type boîte à couvercle basculant.

3. Paquet de groupement selon l'une des revendications 1 et 2, **caractérisé par le fait que** la fenêtre (27) est pourvue d'une couvercle transparente appliquée sur le côté intérieur, en particulier d'une découpe en feuille (40) appliquée sur le côté intérieur de la paroi avant (17) et couvrant entièrement la fenêtre (27).
